# FASCICULE DE BREVET EUROPEEN

(11) **EP 0 236 202 B1**
(45) Date de publication et mention de la délivrance du brevet: **27.12.1990**
(21) Numéro de dépôt: 87400333.8
(22) Date de dépôt: 16.02.1987
(51) Int. Cl.: H01H 71/12

(54) **Appareil de coupure de courant à commutateur statique et disjoncteur de protection**
Stromunterbrechungsapparat mit statischem Schalter und Schutzlastschalter
Current-switching apparatus with a static switch and protective circuit breaker

(30) Priorité: 28.02.1986 FR 8602967; 28.02.1986 FR 8602968
(43) Date de publication de la demande: 09.09.1987
(73) Titulaire: MERLIN GERIN, F-38050 Grenoble Cédex (FR)
(72) Inventeur: Mertz, Jean-Luc, F-38050 Grenoble Cédex (FR); Lazareth, Michel, F-38050 Grenoble Cédex (FR); Guerin, Hubert, F-38050 Grenoble Cédex (FR)
(74) Mandataire: Kern, Paul

(56) Documents cités:
- EP-A- 0 008 989
- EP-A- 0 104 981
- GB-A- 2 075 290

## Description

L'invention est relative à un appareil de coupure de courant basse tension à boîtier modulaire ayant une face avant, deux grandes faces latérales parallèles, et deux petites faces latérales, présentant chacune un décrochement pour le logement d'une paire de bornes de puissance et d'au moins une borne de commande, lesdits décrochements étant disposés à l'opposé de la face avant vers la partie arrière du boîtier, dans lequel boîtier sont logés et connectés en série un commutateur statique et une paire de contacts séparables actionnés par un mécanisme ayant une manette de commande, disposée sur ladite face avant et un déclencheur provoquant la séparation des contacts lors d'un défaut en protégeant le commutateur statique.

Un appareil du genre mentionné, par exemple décrit dans le document EP-A-0104981, permet une ouverture et une fermeture d'un circuit par la commande d'un commutateur statique, éventuellement télécommandé. Lors d'un défaut les contacts séparables s'ouvrent automatiquement en protégeant le commutateur statique et en interrompant le circuit. La commande des contacts séparables peut être manuelle à l'aide d'une manette disposée sur la face avant de l'appareil. Le commutateur statique est logé à l'intérieur du boîtier moulé dans un compartiment prévu sous l'une des bornes, mais cette disposition peut être à l'origine d'échauffements préjudiciables au bon fonctionnement de l'appareil et nécessite de plus une augmentation du profil du boîtier.

La présente invention a pour but de permettre la réalisation d'un appareil à commutateur statique et disjoncteur intégré permettant un refroidissement efficace du commutateur statique tout en respectant un gabarit standard.

L'appareil selon l'invention est caractérisé en ce que ledit boîtier présente dans sa partie arrière un premier logement délimité par une plaque métallique externe formant le fond du boîtier et une cloison intermédiaire de séparation d'un deuxième logement, et que le commutateur statique est disposé dans ledit premier logement au contact thermique de la plaque métallique, lesdits contacts séparables étant logés dans le deuxième logement.

Le refroidissement peut être renforcé en accolant à la plaque métallique externe un radiateur et la protection du commutateur statique peut être réalisée en prévoyant un circuit de shuntage du commutateur statique qui est mis en circuit par la commutation de l'arc tiré entre les contacts vers une corne d'arc.

Le circuit de shuntage comporte avantageusement une corne d'arc disposée à proximité de l'un des contacts pour capter l'arc dès sa formation et cette corne d'arc s'étend en direction de l'autre contact pour constituer une zone de réamorçage, celui- ci se produit sur la corne d'arc et non sur le contact, évitant tout passage du courant dans le commutateur statique.

Les bornes de puissance et les bornes de commande du commutateur statique sont disposées sur les petites faces latérales du boîtier, tandis que le contact mobile se débat dans un plan parallèle ces petites faces latérales. Pour limiter la dimension du boîtier dans la direction des petites faces latérales, le déclencheur thermique, notamment le bilame, est déplacée dans un plan adjacent.

D'autres avantages et caractéristiques ressortiront plus clairement de la description qui va suivre d'un mode de mise en oeuvre de l'invention, donné à titre d'exemple non limitatif et représenté aux dessins annexés, dans lesquels:
- la figure 1 est une vue schématique partiellement arrachée en élévation de l'appareil selon l'invention;
- la figure 2 est une vue en plan de la figure 1 ;
- la figure 3 est une vue de gauche de l'appareil selon la figure 1 ;
- la figure 4 est une coupe suivant la ligne IV-IV de la figure 2, à échelle agrandie ;
- la figure 5 montre le schéma électrique de l'appareil selon la figure 1.

Sur les figures, un pôle 10 d'un appareil modulaire à boîtier moulé 12 présente une face avant 18 traversée par une manette de commande 20. La face arrière du boîtier 12 est constituée par une plaque métallique 16, qui confine avec une cloison intermédiaire isolante 14, parallèle à la plaque 16, un logement 68 de faible profondeur. Dans la partie restante du boîtier moulé 12 sont logés une paire de contacts 22, 24, une chambre de coupure 26 à tôles 28 de désionisation de l'arc tiré entre les contacts 22, 24, et un mécanisme de maneouvre 30 actionné par la manette 20 et par un déclencheur 32. Le déclencheur 32 est constitué par une bilame 34 et une bobine 36 connectées en série avec les contacts 22, 24 entre des bornes de puissance 38, 40 du pôle. La chambre de coupure 26 est encadrée par deux cornes, inférieure 39 et supérieure 41, s'étendant parallèlement aux tôles 28 et à la cloison 14.

Le mécanisme 30 comporte un bras de contact 42 portant le contact mobile 24 et monté à pivotement sur un levier coudé 44 accouplé par un étrier 46 à la manette 20. Un levier de déclenchement 48 est monté à pivotement sur un axe 50 et coopère avec l'extrémité du bras de contact 42 pour solidariser ce dernier au levier coudé 44. Un verrou 52 coopère avec le levier de déclenchement 48, ce verrou pouvant être actionné par le bilame 34 en cas de surcharge ou par le déclencheur électromagnétique à bobine 36. La libération du verrou 52 provoque le pivotement du levier de déclenchement 48 et l'ouverture du contact mobile 24 sous l'action d'un ressort (non représenté). Un commutateur statique 56, tel qu'un triac ou une paire de thyristors en tête bêche, est connecté électriquement en série des contacts 22, 24 et des déclencheurs 34, 36. Le circuit de commande du commutateur statique 56 est relié par des conducteurs 58 à des bornes de commande 59, 60. Le commutateur statique 56 est connecté électriquement dans le circuit principal entre le contact fixe 22 et la borne 40. Le contact mobile 24 est relié à la borne opposée 38 à travers la bobine 36 et la bilame 34. Le courant entrant à un instant donné par la borne 38 parcourt la bilame 34, la bobine 36, les contacts 22, 24, le commutateur 56 pour sortir par la borne 40. La corne d'arc supérierure 41 est raccordée à la borne 38, tandis que la corne d'arc inférieure 39 se prolonge jusqu'au voisinage du contact fixe 22 en étant séparé de ce dernier par un faible intervalle 66. La corne d'arc inférierure 39 est de plus reliée par un conducteur 62 à un point de raccordement 64 du circuit principal situé entre le commutateur statique 56 et la borne 40.

Un tel appareil de courant est décrit en détail dans le document EP-A-0104981 précité, auquel on se référera avantageusement pour la compréhension du fonctionnement. Il suffit de rappeler que le commutateur statique 56 permet une télécommande d'ouverture et de fermeture de l'appareil en fonctionnement normal. En cas de défaut le bilame 34 ou la bobine 36 provoque l'ouverture automatique des contacts 22, 24 et la commutation rapide de l'arc sur la corne 39 mettant en circuit le circuit 39, 62, de shuntage du commutateur statique 56, lequel est ainsi protégé efficacement contre les courants de surcharge et de court-circuit susceptibles de le détruire.

En se référant plus particulièrement aux figures 1 à 3, on voit que le boîtier 12 comporte deux grandes faces latérales parallèles 72, 74 et deux petites faces latérales parallèles 76, 78 ayant des décrochements 80 délimitant une partie élargie du côté du fond du boîtier 12. Les bornes de puissance 38, 40 sont disposées du côté de la petite paroi latérale 76 dans la partie élargie 80 du boîtier, tandis que les bornes de commande 59, 60 sont disposées du côté opposé vers la petite paroi latérale 78. La chambre de coupure 26, la bobine 36 et le mécanisme 30 sont superposés parallèlement aux petites faces latérales 76, 78 en étant intercalés entre la cloison intermédiaire 14 et la manette 20. Le bilame 34 est décalé latéralement par rapport à cet empilage pour réduire la dimension du boîtier 12 dans la direction des petites faces latérales 76, 78. Sur la figure 4, le bilame 34 a été représentée dans le plan en trait discontinu pour faciliter la compréhension du fonctionnement. Le plan de débattement du contact mobile 22 est parallèle aux petites faces latérales 76, 78. La partie élargie 80 du boîtier 12 présente des encoches 82 libérant la partie centrale de la plaque métallique 16 adjacente aux bords des parois 76, 78. Ces parties dégagées de la plaque T16 métallique présentent des trous 84 pour le passage de vis de fixation, notamment sur un radiateur (non représenté) accolé à la plaque métallique 16.

La disposition des bornes de puissance 38, 40 et des bornes de commande 59, 60 sur les petites faces latérales 76, 78 et le fait d'intercaler entre ces bornes le bilame 34 et l'empilage constitué par la chambre 26, la bobine 36 et le mécanisme 30, permettent un agencement compact respectant les dimensions conventionnelles de tels appareils. La manette 20 disposée en face avant permet une commande manuelle d'ouverture et de fermeture de l'appareil. La forme particulière du boîtier 12 permet un alignement d'une série d'appareils, les grandes faces latérales 72, 74 des appareils successifs étant accolées les unes aux autres. Le commutateur statique 56 est disposé dans un logement séparé facilement accessible de l'extérieur.

Dans le mode préféré de réalisation représenté sur les figures, le shuntage du commutateur 56 s'effectue par commutation de l'arc sur la corne 39, 70 de guidage de l'arc disposée à proximité de l'un 22 desdits contacts et conformée de façon que dès la séparation des contacts la distance entre la corne 70 et l'autre desdits contacts 24 soit inférieure à la distance de séparation des contacts 22, 24 pour éviter tout réamorçage de l'arc sur les contacts.

Comme représenté sur la figure 4,1'extrémité de la corne d'arc 39, séparée du contact fixe 22 par un faible intervalle 66, présente un bossage 70 en direction du contact mobile 24. Par rapport au plan passant par le point de contact de la paire de contacts 22, 24 et perpendiculaire à la direction de déplacement du contact mobile 24, le bossage 70 est décalé latéralement du contact fixe 22 en direction d'ouverture du contact mobile 24. Le bossage 70 est ainsi disposé avant le contact fixe 22 par rapport à la direction de fermeture du contact mobile à une distance de ce contact inférieure à la distance de séparation des contacts 22, 24, en cours d'ouverture ou en position ouvert. Dans le cas d'un réamorçage, ce dernier interviendra entre le contact mobile 24 et le bossage 70 et non entre les contacts 22, 24. On évite ainsi une remise en circuit du commutateur statique 56 avec des risques de destruction.

## Revendications

1. Appareil de coupure de courant basse tension à boîtier modulaire (12) ayant une face avant (18), deux grandes faces latérales parallèles (72, 74), et deux petites faces latérales (76, 78), présentant chacune un décrochement (80) pour le logement d'une paire de bornes de puissance (38, 40) et d'au moins une borne de commande (59, 60), lesdits décrochements étant disposés à l'opposé de la face avant vers la partie arrière du boîtier, dans lequel boîtier (12) sont logés et connectés en série un commutateur statique (56) et une paire de contacts séparables (22, 24) actionnés par un mécanisme (30) ayant une manette (20) de commande, disposée sur ladite face avant (18) et un déclencheur (32) provoquant la séparation des contacts (22, 24) lors d'un défaut en protégeant le commutateur statique (56), caractérisé en ce que ledit boîtier (12) présente dans sa partie arrière un premier logement (68) délimité par une plaque (16) métallique externe formant le fond du boîtier et une cloison intermédiaire (14) de séparation d'un deuxième logement, et que le commutateur statique (56) est disposé dans ledit premier logement (68) au contact thermique de la plaque métallique (16), lesdits contacts séparables (22, 24) étant logés dans le deuxième logement.

2. Appareil de coupure selon la revendication 1, caractérisé en ce que le plan de débattement de l'un (22) desdits contacts est parallèle auxdites petites faces latérales (76, 78) du boîtier (12) portant les bornes de connexion (38, 40; 59, 60).

3. Appareil de coupure selon la revendication 1 ou 2, caractérisé en ce qu'il comporte une chambre de coupure (26) disposée dans ledit deuxième logement, adjacent à la cloison intermédiaire (14), l'une des tôles d'extrémité de ladite chambre appartenant à un circuit de shuntage (39) du commutateur statique (56).

4. Appareil de coupure selon la revendication 3, caractérisé en ce que le déclencheur comportant un déclencheur magnétique et un déclencheur thermique, le déclencheur magnétique (36) et le mécanisme (30) sont superposés entre la chambre de coupure (26) et la face avant (18) du boîtier (12) parallèlement aux petites faces latérales (76, 78) du boîtier, et le déclencheur thermique, tel qu'un bilame (34), est disposé dans un plan adjacent à cet empilage.

5. Appareil de coupure selon l'une quelconque des revendications précédentes, caractérisé en ce que les deux bornes de puissances (38, 40) sont disposées sur l'une (76) des petites faces latérales du boîtier (12), les bornes de commande (59, 60) étant disposées sur lapetite face latérale opposée (78).

6. Appareil de coupure selon l'une quelconque des revendications précédentes, caractérisé en ce que ladite plaque métallique (16) présente sur les bords adjacents aux petites faces latérales (76, 78) des trous (84) de passage de vis de fixation d'un radiateur accolé à la face externe de la plaque et que lesdits épaulements (80) présentent des encoches (82) en regard desdits trous.

7. Appareil de coupure selon l'une quelconque des revendications précédentes, caractérisé en ce qu'il comporte un circuit de shuntage (39, 62) du commutateur statique (56), mis en circuit par commutation de l'arc tiré lors de la séparation des contacts (22, 24) pour shunter et protéger le commutateur statique (56) d'un courant de défaut.

8. Appareil de coupure selon la revendication 7, caractérisé en ce que le shuntage du commutateur statique (56) s'effectue par commutation de l'arc sur une corne (39, 70) de guidage de l'arc disposée à proximité de l'un (22) desdits contacts et conformée de façon que dès la séparation des contacts la distance entre la corne (70) et l'autre desdits contacts (24) soit inférieure à la distance de séparation des contacts (22, 24) pour éviter tout réamorçage de l'arc sur les contacts.

## Claims

1. Low voltage current breaking device with a modular case (12) having a front face (18), two large parallel side faces (72, 74), and two small side faces (76, 78) each presenting a shoulder (80) to house a pair of power terminals (38, 40) and at least one control terminal (59, 60), said shoulders being located opposite the front face towards the rear part of the case, in which case (12) there are housed and connected in series a solid-state switch (56) and a pair of separable contacts (22, 24) actuated by a mechanism (30) having an operating toggle (20), located on said front face (18) and a trip unit (32) causing the contacts (22, 24) to separate when a fault occurs thus protecting the solid-state switch (56), characterized in that said case (12) presents in its rear part a first housing (68) confined by an external metal plate (16) forming the base of the case and an intermediate separating partition (14) of a second housing, and that the solid-state switch (56) is located in said first housing (68) in thermal contact with the metal plate (16), said separable contacts (22, 24) being housed in the second housing.

2. Breaking device according to claim 1, characterized in that the movement plane of one (22) of said contacts is parallel to said small side faces (76, 78) of the housing (12) bearing the connection terminals (38, 40; 59, 60).

3. Breaking device according to claim 1 or 2, characterized in that it comprises an arc chute (26) located in said second housing, adjacent to the intermediate partition (14), one of the end plates of said arc chute belonging to the shunting circuit (39) of the solid-state switch (56).

4. Breaking device according to claim 3, characterized in that the trip unit comprises a magnetic trip element and a thermal trip element, that the magnetic trip element (36) and the mechanism (30) are superposed in a plane between the arc chute (26) and the front face (18) of the case (12), and that a thermal trip element, such as a bimetal strip (34) is located in an adjacent plane.

5. Breaking device according to anyone of the preceding claims, characterized in that the two power terminals (38, 40) are located on one (76) of the small side faces of the case (12), the control terminals (59, 60) being located on the opposite small side face (78).

6. Breaking device according to anyone of the preceding claims, characterized in that said metal plate (16) has on the edges adjacent to the small side faces (76, 78) holes (84) for screws to fix a heat sink adjoining the external face of the plate and that said shoulders (80) have notches (82) facing said holes.

7. Breaking device according to anyone of the preceding claims, characterized in that it comprises a shunting circuit (39, 62) of the solid-state switch (56), switched in by transferring the arc drawn when the contacts (22, 24) separate to shunt and protect the solid-state switch (56) from a fault current.

8. Breaking device according to claim 7, characterized in that the shunting of the solid-state switch (56) is performed by transferring the arc onto an arc guiding horn (39, 70) located in proximity to one (22) of said contacts and shaped in such a way that as soon as the contacts separate, the distance between the horn (70) and the other of the said contacts (24) is smaller than the distance separating the contacts (22, 24) to avoid any arc flashover on the contacts.

## Patentansprüche

1. Niederspannungs-Stromunterbrechungsapparat mit einem Modul-Gehäuse (12), das eine Vorderseite (18), zwei grosse, parallele seitliche Flächen (72, 74) und zwei kleine, seitliche Flächen (76, 78) besitzt, von denen jede einen Vorsprung (80) aufweist zur Unterbringung von einem Paar Leistungsklemmen (38, 40) und von wenigstens einer Steuerklemme (59, 60), wobei die genannten Vorsprünge entgegengesetzt der Vorderseite zum hinteren Teil des Gehäuses angeordnet sind, in welchem Gehäuse (12) ein statischer Schalter (56) sowie ein Paar trennbarer Kontakte (22, 24) angeordnet und in Serie geschaltet sind, die von einem Mechanismus (30) betätigt werden, der einen auf der genannten Vorderseite (18) angeordneten Steuergriff (20) aufweist und einen Auslöser (32), der bei Fehlerauftritt die Trennung der Kontakte (22, 24) bewirkt und dabei den statischen Schalter (56) schützt, dadurch gekennzeichnet, dass das genannte Gehäuse (12) in seinem hinteren Teil ein erstes Abteil (68) aufweist, das von einer äusseren Metallplatte (16), die den Boden des Gehäuses bildet, und von einer Zwischenwand (14) zur Abtrennung eines zweiten Abteils begrenzt wird, und dass der statische Schalter (56) in dem genannten ersten Abteil (68) angeordnet ist im thermischen Kontakt mit der Metallplatte (16), während die genannten trennbaren Kontakte (22, 24) in dem zweiten Abteil untergebracht sind.

2. Unterbrechungsapparat, gemäss Anspruch 1, dadurch gekennzeichnet, dass die Bewegungsebene einer der genannten Kontakte (22) parallel zu den genannten kleinen, seitlichen Flächen (76, 78) des die Verbindungsklemmen (38, 40; 59, 60) tragenden Gehäuses (12) ist.

3. Unterbrechungsapparat, gemäss Anspruch 1 oder 2, dadurch gekennzeichnet, dass er eine Unterbrechungskammer (26) aufweist, die in dem genannten zweiten Abteil angeordnet ist, neben der Zwischenwand (14), wobei eins der Endbleche der genannten Unterbrechungskammer zu einem Shuntkreis (39) des statischen Schalters (56) gehört.

4. Unterbrechungsapparat, gemäss Anspruch 3, dadurch gekennzeichnet, dass der Auslöser einen magnetischen Auslöser und einen thermischen Auslöser aufweist, dass der magnetische Auslöser (36) und der Mechanismus (30) zwischen der Unterbrechungskammer (26) und der Vorderseite (18) des Gehäuses (12) übereinander gelagert sind, parallel zu den kleinen seitlichen Flächen (76, 78) des Gehäuses, und dass der thermische Auslöser, so wie ein Bimetallstreifen (34) in einer neben dieser Aufschichtung liegenden Ebene angeordnet ist.

5. Unterbrechungsapparat gemäss irgendeinem der vorhergehenden Ansprüche, dadurch gekennzeichnet, dass die zwei Leistungsklemmen (38, 40) auf einer (76) der kleinen seitlichen Flächen des Gehäuses (12) angeordnet sind, während die Steuerklemmen (59, 60) auf der kleinen entgegengesetzten seitlichen Fläche (78) angeordnet sind.

6. Unterbrechungsapparat gemäss irgendeinem der vorhergehenden Ansprüche, dadurch gekennzeichnet, dass die genannte Metallplatte (16) auf den neben den kleinen seitlichen Flächen (76, 78) liegenden Rändern Öffnungen (84) aufweist, zum Durchlass von Befestigungsschrauben eines Kühlers, der mit der Aussenseite der Platte verbunden ist, und dass die genannten Vorsprünge (80) Einschnitte (82) gegenüber den genannten Öffnungen aufweisen.

7. Unterbrechungsapparat gemäss irgendeinem der vorhergehenden Ansprüche, dadurch gekennzeichnet, dass er einen Shuntkreis (39, 62) des statischen Schalters (56) aufweist, der durch Kommutierung des bei Trennung der Kontakte (22, 24) gezogenen Lichtbogens eingeschaltet wird, um den statischen Schalter (56) vor einem Fehlerstrom parallel zu schalten und zu schützen.

8. Unterbrechungsapparat gemäss Anspruch 7, dadurch gekennzeichnet, dass die Nebenschliessung des statischen Schalters (56) durch Kommutierung des Lichtbogens auf einem Lichtbogen-Leithorn (39, 70) erfolgt, dass in der Nähe einer der genannten Kontakte (22) angeordnet ist und so ausgeführt ist, dass bei Trennung der Kontakte der Abstand zwischen dem Horn (70) und dem anderen der genannten Kontakte (24) geringer ist als der Trennabstand der Kontakte (22, 24), um jegliches Wiederzünden des Lichtbogens auf den Kontakten zu vermeiden.
